# EUROPÄISCHE PATENTSCHRIFT

(11) **EP 3 183 408 B1**
(45) Veröffentlichungstag und Bekanntmachung des Hinweises auf die Patenterteilung: **20.10.2021**
(21) Anmeldenummer: 15750078.6
(22) Anmeldetag: 17.08.2015
(51) Int. Cl.: E05D 15/10

(54) **STEUERELEMENT FÜR EINE BESCHLAGANORDNUNG**
CONTROL ELEMENT FOR A FITTING ARRANGEMENT
ÉLÉMENT DE COMMANDE POUR SYSTÈME DE FERRURE

(30) Priorität: 22.08.2014 DE 102014216722
(43) Veröffentlichungstag der Anmeldung: 28.06.2017
(73) Patentinhaber: Roto Frank Fenster- und Türtechnologie GmbH, 70771 Leinfelden-Echterdingen (DE)
(72) Erfinder: FINGERLE, Stefan, 72768 Reutlingen (DE); ISSLER, Thorsten, 72135 Dettenhausen (DE); NYIKOS, Tamas, H-9400 Sopron (HU); VARSÁNYI, Zsolt, H-9400 Sopron (HU); KISS, György, H-9721 Gencsapáti (HU); PETER, Markus, 72622 Nürtingen (DE)
(74) Vertreter: Kohler Schmid Möbus Patentanwälte
(86) Internationale Anmeldenummer: PCT/EP2015/068829
(87) Internationale Veröffentlichungsnummer: WO 2016/026805

(56) Entgegenhaltungen:
- EP-A1- 0 600 102
- EP-A1- 2 824 264
- EP-A2- 1 959 080
- DE-U1- 8 435 367
- DE-U1-202008 004 933

## Beschreibung

Die Erfindung betrifft eine Beschlaganordnung mit einem Steuerelement, wobei die Beschlaganordnung zur Befestigung eines schieb- und kippbaren Flügels in einem festen Rahmen eines Fensters, einer Tür oder dergleichen ausgebildet ist, wobei das Steuerelement eine Einführkulisse zur Aufnahme eines Steuerzapfens der Beschlaganordnung aufweist.

Die Erfindung betrifft weiterhin ein Fenster, eine Tür oder dergleichen mit einer solchen Beschlaganordnung.

Es ist bekannt, Fenster, Türen oder dergleichen mit einem schiebbaren Flügel vorzusehen. Zum Öffnen des Flügels wird dieser aus einer Schließstellung, in der er am festen Rahmen anliegt, in einer Schwenkbewegung vom festen Rahmen abgestellt und dann parallel zur Hauptebene des festen Rahmens verschoben. Der Flügel ist dabei über zumindest eine Ausstellschere einer Beschlaganordnung mit dem festen Rahmen verbunden. In der abgestellten Position des Flügels ist die Ausstellschere in einer Abstellstellung verrastet. Hierdurch wird ein Wiedereinschwenken des Flügels beim Verschieben des Flügels vermieden. Ein solcher verschiebbarer Flügel ist aus der EP 1 959 080 A2 bekannt geworden.

Aus der nicht vorveröffentlichten EP 2 824 264 A1 ist ein Steuerelement bekannt geworden, das einen Riegel in Form einer Schwelle aufweist, um eine Kulisse zur Steuerung eines Steuerzapfens in zwei Steuerabschnitte lösbar verriegelbar zu unterteilen.

Die EP 0 600 102 A1 offenbart einen Beschlag für zwangsweise kipp- und parallel abstellbare und in der Schließstellung bzw. der Kipp- oder Ausstellstellung verriegelbare Flügel. Der bekannte Beschlag soll bei geringem Platzbedarf sowohl der Höhe nach als auch der Einbautiefe nach große Verriegelungskräfte in der Schließstellung und in der Kippstellung des Flügels durch einen gemeinsamen Nockenteil erreichen.

Aus der DE 20 2008 004 933 U1 ist ein Beschlag für einen kippbaren und/oder parallel abstellbaren Flügel eines Fensters oder einer Tür bekannt geworden. Der Beschlag weist ein Laufwerk sowie eine auslösbare Sperrvorrichtung für einen Ausstellarm auf.

Die DE 84 35 367 U1 offenbart eine Sperreinrichtung zum Sperren eines Ausstellarmes eines parallel abstellbaren Schiebeflügels. Die Sperreinrichtung weist einen doppelarmigen Sperrhebel auf. Der Sperrhebel ist an einem Laufwagen in einem Abstand von der Anlenkstelle des Ausstellarms drehbar gelagert.

Beim Schließen des Flügels schlägt ein Steuerzapfen an einem eingangs beschriebenen Steuerelement an. Ein solches Steuerelement ist auch unter dem Begriff "Steuerklotz" bekannt. Das Steuerelement ist direkt oder indirekt am festen Rahmen montiert. Der Steuerzapfen fährt in die Einführkulisse des Steuerelements ein, wodurch die Verrastung der Ausstellschere aufgehoben wird und der Flügel wieder einschwenkbar ist.

Wie zuvor beschrieben, wird der Flügel durch den bekannten Beschlag nicht senkrecht zur Hauptebene des festen Rahmens, sondern bogenförmig vom festen Rahmen abgestellt und wieder eingefahren. Das bogenförmige Abstellen bedingt, dass sich der Flügel in der abgestellten Stellung versetzt zum festen Rahmen befindet. Ein Kippen des Flügels - bei dem der Flügel auf einer Seite vom Rahmen weg geschwenkt wird und auf der gegenüberliegenden Seite am Rahmen verbleibt - ist durch den bekannten Beschlag daher nicht möglich.

Der Erfindung liegt daher die Aufgabe zugrunde, eine Anordnung bereit zu stellen, die sowohl ein Verschieben als auch ein Verkippen eines Flügels eines Fensters, einer Tür oder dergleichen ermöglicht.

Diese Aufgabe wird durch eine Beschlaganordnung gemäß Patentanspruch 1 gelöst. Die abhängigen Ansprüche geben bevorzugte Ausgestaltungen an.

Das Steuerelement ermöglicht somit eine Bewegung der Einführkulisse zwischen einer Einführstellung, in der der Steuerzapfen in die Einführkulisse ein- und ausfahren kann und einer Kippstellung, in der der Steuerzapfen am Steuerelement gehalten wird und die Ausstellschere den Flügel in einer Kippstellung hält. Durch die "Bewegbarkeit" eines Teils des Steuerelements kann die Ausstellschere somit sowohl ein bogenförmiges Abstellen des Flügels - zum Verschieben des Flügels - als auch eine geradlinige Abstellung des Flügels - zum Kippen des Flügels - ermöglichen. Das Steuerelement der erfindungsgemäßen Beschlaganordnung bietet dabei den Vorteil, dass durch einen Austausch eines konventionellen Steuerelements gegen ein erfindungsgemäßes Steuerelement ein einfacher Umbau eines schiebbaren Flügels in einen schieb- und kippbaren Flügel ermöglicht wird.

Das Steuerelement ist bevorzugt in Form eines Steuerklotzes, d.h. insgesamt quaderförmig, ausgebildet.

Die Einführkulisse ist bevorzugt schräg zur Längsachse des Steuerelements ausgebildet.

Die Einführkulisse ist vorzugsweise in Form einer Nut ausgebildet, wobei die Nut einen Nutgrund und zwei mit dem Nutgrund verbundene Nutflanken aufweist. Die Nutflanken sind dabei einenends, insbesondere halbkreisförmig, durch eine Nutwand geschlossen und anderenends in der Einführstellung geöffnet. In der Kippstellung ist der in der Einführstellung geöffnete Bereich vorzugsweise durch eine Fläche des Befestigungsteils verschlossen, sodass der Steuerzapfen in einer Ebene rundum am Steuerelement durch die Nutflanken, die Nutwand und die Fläche des Befestigungsteils am Steuerelement gehalten wird.

Befestigungsteil und Einführteil können einteilig ausgebildet sein. Beispielsweise kann das Einführteil über eine elastische Zunge mit dem Befestigungsteil verbunden sein. Um die Fertigung des Steuerelements zu erleichtern, sind Befestigungsteil und Einführteil jedoch bevorzugt als zwei separate Teile ausgebildet.

Bevorzugt ist das Einführteil in Längsrichtung des Steuerelements, insbesondere ausschließlich in Längsrichtung des Steuerelements, bewegbar zum Befestigungsteil angeordnet oder ausgebildet.

Besonders bevorzugt weist das Steuerelement eine reversibel lösbare Rastvorrichtung auf, um das Einführteil reversibel lösbar in der Einführstellung zu arretieren. In diesem Fall bleibt das Einführteil bei der Öffnungsbewegung des Flügels nach dem Ausfahren des Steuerzapfens aus der Einführkulisse in der Einführstellung stehen. Hierdurch wird sichergestellt, dass die Einführkulisse bei der Schließbewegung des Flügels zur Aufnahme des Steuerzapfens bereitsteht.

Das Steuerelement kann eine reversibel lösbare Rastvorrichtung aufweisen, um das Einführteil reversibel lösbar in der Kippstellung zu arretieren. Eine Arretierung in der Kippstellung verhindert ein "Zuschlagen" des Flügels in der Kippstellung bei einem Luftzug.

In weiter bevorzugter Ausgestaltung der Erfindung weist das Steuerelement eine reversibel lösbare Rastvorrichtung auf, die dazu ausgebildet ist, das Einführteil reversibel lösbar in der Einführstellung und in der Kippstellung zu arretieren. In diesem Fall reicht eine einzige Rastvorrichtung aus, um das Einführteil sowohl in der Einführstellung als auch in der Kippstellung arretieren zu können.

Die Rastvorrichtung kann ein durch ein Federelement der Rastvorrichtung mit Federkraft beaufschlagtes Rastelement und zumindest eine Rastausnehmung zur zumindest teilweisen Aufnahme des Rastelements aufweisen.

Eine konstruktiv besonders einfache Lösung liegt vor, wenn das Rastelement kugelförmig ausgebildet ist.

Federelement und Rastelement sind bevorzugt am Einführteil angeordnet und die Rastausnehmung am Befestigungsteil ausgebildet. Hierdurch wird eine kompakte Anordnung der Rastvorrichtung geschaffen.

Besonders bevorzugt sind zwei Rastausnehmungen am Befestigungsteil zur reversibel lösbaren Arretierung des Rastelements in der Einführstellung und in der Kippstellung vorgesehen.

In besonders bevorzugter Ausgestaltung der Erfindung weist das Befestigungsteil eine Anschlagfläche für den Steuerzapfen auf, wobei die Anschlagfläche durch eine Seitenwand der Einführkulisse fortgesetzt wird. Mit andern Worten mündet die Anschlagfläche vorzugsweise in die Einführkulisse. Eine solche Anordnung bringt zwei Vorteile. Zum einen wird die Kulisse zur Führung des Steuerzapfens zwischen dem Einführteil (durch die Einführkulisse) und dem Befestigungsteil (durch die Anschlagfläche) aufgeteilt, wodurch das Steuerelement besonders kompakt ausgebildet wird. Zum anderen schlägt der Steuerzapfen bei der Schließbewegung der Beschlaganordnung zunächst nicht am Einführteil, sondern - durch das Auflaufen auf die Anschlagfläche - am Befestigungsteil an. Der durch den Steuerzapfen übertragene Kraftstoß kann dadurch direkt über das Befestigungsteil in den unmittelbar am Befestigungsteil installierten festen Rahmen abgeleitet werden.

Zwischen der Anschlagfläche und der Seitenwand der Einführkulisse kann dabei eine Erhebung, Vertiefung, Krümmung oder dergleichen ausgebildet sein. Bevorzugt setzt sich jedoch die Anschlagfläche eben in der Seitenwand fort. Hierdurch kann das Einfahren und Ausfahren des Steuerzapfens gleichmäßig erfolgen.

Das Steuerelement kann weiterhin eine Führungskulisse zur Führung des Einführteils relativ zum Befestigungsteil aufweisen. Hierdurch wird ein Verkanten bei der Bewegung des Einführteils relativ zum Befestigungsteil vermieden. Hierbei weist bevorzugt a) das Befestigungsteil die Führungskulisse und das Einführteil einen Führungszapfen, der in der Führungskulisse geführt ist und/oder b) das Einführteil die Führungskulisse und das Befestigungsteil einen Führungszapfen, der in der Führungskulisse geführt ist, auf.

Weiter bevorzugt weist das Einführteil einen Führungsvorsprung auf, der in eine Führungsaufnahme des Befestigungsteils eingeführt ist. Mit anderen Worten ist das Einführteil in dieser Ausführungsvariante teilweise in das Befestigungsteil eingeführt, wobei das Einführteil derart ausgebildet ist, dass es bei einer Bewegung von der Einführstellung in die Kippstellung weiter in das Befestigungsteil eingeführt wird. Das Einführteil ist dadurch besonders gut definiert relativ zum Befestigungsteil bewegbar.

Die erfindungsgemäße Aufgabe wird schließlich gelöst durch ein Fenster, eine Tür oder dergleichen mit einem schieb- und kippbaren Flügel und einer zuvor beschriebenen Beschlaganordnung.

Das Steuerelement ist dabei bevorzugt mittelbar oder unmittelbar entweder oben oder unten am festen Rahmen des Fensters, der Tür oder dergleichen befestigt. Bei einer oberseitigen Installation des Steuerelements kann der Flügel gekippt werden. Bei einer unterseitigen Installation kann der Flügel in eine Klappstellung überführt werden.

Weitere Merkmale und Vorteile der Erfindung ergeben sich aus der nachfolgenden detaillierten Beschreibung eines Ausführungsbeispiels der Erfindung und anhand der Figuren.

Die in der Zeichnung dargestellten Merkmale sind nicht notwendigerweise maßstäblich zu verstehen und derart dargestellt, dass die erfindungsgemäßen Besonderheiten deutlich sichtbar gemacht werden können.

Es zeigen:
- Fig. 1: eine schematische Ansicht eines Fensters mit einem schieb- und kippbaren Flügel;
- Fig. 2: eine perspektivische Ansicht eines Ausschnitts des Fensters aus Fig. 1 wobei ein Teil einer Beschlaganordnung des Fensters mit einem Steuerelement sichtbar ist;
- Fig. 3a: eine Unteransicht auf die Beschlaganordnung gemäß Fig. 2 in der Schließstellung, wobei sich das Steuerelement in einer Einführstellung befindet;
- Fig. 3b: eine Unteransicht auf die Beschlaganordnung gemäß Fig. 3a in einer Abstellstellung, d.h. in der Stellung für einen abgestellten Flügel, wobei sich das Steuerelement in einer Einführstellung befindet;
- Fig. 4a: eine weitere teilweise gestrichelte Unteransicht auf die Beschlaganordnung gemäß Fig. 3a in der Schließstellung, wobei sich das Steuerelement in der Einführstellung befindet;
- Fig. 4b: eine Unteransicht auf die Beschlaganordnung gemäß Fig. 4a in der Kippstellung, d.h. in der Stellung für einen gekippten Flügel, wobei sich auch das Steuerelement in einer Kippstellung befindet;
- Fig. 5: eine Explosionsdarstellung des Steuerelements;
- Fig. 6: eine perspektivische Unteransicht des Steuerelements;
- Fig. 7a: eine perspektivische Ansicht des Steuerelements, wobei sich das Steuerelement in der Einführstellung befindet;
- Fig. 7b: eine perspektivische Ansicht des Steuerelements, wobei sich das Steuerelement in der Kippstellung befindet;
- Fig. 8a: eine Schnittansicht des Steuerelements gemäß Fig. 7a, in der sich das Steuerelement in der Einführstellung befindet; und
- Fig. 8b: eine Schnittansicht des Steuerelements gemäß Fig. 7b, in der sich das Steuerelement in der Kippstellung befindet.

Fig. 1 zeigt ein Fenster 10 mit einem schieb- und kippbaren Flügel 12. Der Flügel 12 ist über eine Beschlagteilanordnung 14 an einem festen Rahmen 16 des Fensters 10 angeordnet. Von der Beschlagteilanordnung 14 sind in Fig. 1 lediglich Laufwagen 18, 20 dargestellt. Der Flügel 12 ist unterenends im Bereich der Punkte 22, 24 über Ausstellarme (nicht gezeigt) mit den Laufwagen 18, 20 verbunden. Oberenends ist der Flügel 12 im Bereich der Punkte 26, 28 über Ausstellscheren (nicht gezeigt) mit dem festen Rahmen 16 verbunden.

Der Flügel 12 kann aus der dargestellten Schließstellung vom festen Rahmen 16 abgestellt und in Richtung eines Pfeils 30, d.h. parallel zur Hauptebene des festen Rahmens 16, verschoben werden. Abstellen und Verschieben des Flügels 12 ist möglich, wenn sich ein Griff 32 des Flügels 12 in der gezeigten mittleren Stellung befindet. Wird der Griff 32 in die untere Stellung gedreht, die in Fig. 1 mit einer strichpunktierten Linie 34 angedeutet ist, ist der Flügel 12 am festen Rahmen 16 verriegelt. Wird der Griff 32 demgegenüber in die obere Stellung gedreht, die in Fig. 1 mit einer strichpunktierten Linie 36 angedeutet ist, ist der Flügel 12 kippbar, d.h. im vorliegenden Fall nur an seiner Oberseite vom festen Rahmen 16 abstellbar, während er unterenends am festen Rahmen 16 verbleibt. Der Flügel 12 ist somit auf intuitive Weise durch die allgemein üblichen Stellungen des Griffs 32 für einen Benutzer von der Schließ- in die Schiebe- oder Kippstellung bringbar.

Fig. 2 zeigt einen Teil des Fensters 10 im Bereich des Punktes 28 (siehe Fig. 1). Die Beschlagteilanordnung 14 umfasst in diesem Bereich eine Ausstellschere 38. Die Ausstellschere 38 weist einen Ausstellarm 40 und einen Steuerarm 42 auf. Der Ausstellarm 40 ist mit einem Gleiter 44 verbunden. Der Gleiter 44 ist in einer Schiene 46 geführt, die am festen Rahmen 16 montiert ist. Der Steuerarm 42 weist einen Steuerzapfen 48 auf, der beim Zuschieben des Flügels 12 (siehe Fig. 1) an einem Steuerelement 50 anschlägt und von diesem in einer Einführkulisse 52 gelenkt wird. Das Steuerelement 50 ist fest in der Schiene 46 verschraubt.

Fig. 3a zeigt eine Ansicht von unten auf das Steuerelement 50 in einer Einführstellung und die Ausstellschere 38 in einer Schließstellung. Der Steuerzapfen 48 befindet sich in dieser Schließstellung in der Einführkulisse 52 (siehe Fig. 2 und Fig. 7a).

Fig. 3b zeigt das Steuerelement 50 in der Einführstellung und die Ausstellschere 38 in einer Abstellstellung. Wie anhand der Aus- und Einfahrkurve 54 des Endes des Ausstellarms 40 zu erkennen ist, stellt die Ausstellschere 38 den an der Ausstellschere 38 montierten Flügel 12 (siehe Fig. 1) bogenförmig vom festen Rahmen 16 (siehe Fig. 1) ab.

Am Gleiter 44 ist ein Bolzen 56 befestigt, der in einer Kulisse 58 des Steuerarms 42 geführt ist. In der in Fig. 3b gezeigten Abstellstellung befindet sich der Steuerzapfen 48 außerhalb der Einführkulisse 52 und der Bolzen 56 ist in einem Rastabschnitt 60 verhakt, sodass der Flügel 12 (siehe Fig. 1) parallel zur Hauptebene des festen Rahmens 16 (siehe Fig. 1), d.h. in Richtung eines Pfeils 62, verschiebbar ist, ohne "wieder einzuklappen".

Fig. 4a zeigt eine Ansicht der Ausstellschere 38 nach dem Zuschieben des Flügels 12 (siehe Fig. 1). Fig. 4a entspricht dabei Fig. 3a. Aus der teilweise gestrichelten Darstellung gemäß Fig. 4a ist ersichtlich, dass der Steuerzapfen 48 beim Einfahren in die Einführkulisse 52 durch die Einführkulisse 52 in Richtung eines Pfeils 64, d.h. schräg zur Hauptebene des festen Rahmens 16 (siehe Fig. 1), geführt wird. Hierdurch wird der Bolzen 56 aus dem Rastabschnitt 60 herausgeführt, sodass die Ausstellschere 38 gemäß der Aus- und Einfahrkurve 54 (siehe Fig. 3b) in die in Fig. 4a gezeigte Stellung einschwenken kann.

Fig. 4b zeigt die Ausstellschere 38 in der Kippstellung. Da der Flügel 12 (siehe Fig. 1) beim Auskippen unterenends ortsfest am festen Rahmen 16 (siehe Fig. 1) verbleibt, muss das dem Gleiter 44 abgewandte Ende der Ausstellschere 38 gerade ausfahren, um ein Kippen des Flügels 12 (siehe Fig. 1) zu ermöglichen. In Fig. 4b ist die gerade Aus- und Einfahrkurve 66 der Ausstellschere 38 dargestellt. Die gerade Aus- und Einfahrkurve 66 erfolgt durch eine Bewegung des Gleiters 44 und des Steuerzapfens 48 parallel zur Hauptebene des festen Rahmens 16 (siehe Fig. 1), d.h. in Richtung eines Pfeils 68. Die Bewegung des Steuerzapfens 48 wird dabei durch eine Verschiebung der Einführkulisse 52 in Richtung des Pfeils 68 ermöglicht. Diese Verschiebbarkeit der Einführkulisse 52 wird durch eine besondere Ausgestaltung des Steuerelements 50 ermöglicht, die nachfolgend näher erläutert wird.

Fig. 5 zeigt eine Explosionsdarstellung des Steuerelements 50. Das Steuerelement 50 ist mehrteilig aufgebaut. Es weist ein Befestigungsteil 70 und ein Einführteil 72 auf. Zur Montage des Steuerelements 50 wird ein kugelförmiges Rastelement 74 gegen den Druck einer Feder 76 teilweise in das Einführteil 72 gepresst. Anschließend wird das Einführteil 72 teilweise in das Befestigungsteil 70 eingeschoben. Durch Einpressen eines Führungszapfens 78 in das Einführteil 72 wird dann das Einführteil 72 unverlierbar am Befestigungsteil 70 gehalten.

Fig. 6 zeigt eine perspektivische Unteransicht des Steuerelements 50. Aus Fig. 6 wird ersichtlich, dass der Führungszapfen 78 in einer Führungskulisse 80 geführt ist. Der Abschnitt der Führungskulisse 80, in dem sich der Führungszapfen 78 bewegen kann, ist gerade und in Längsrichtung des Steuerelements 50 ausgebildet. Das Einführteil 72 ist dadurch in Längsrichtung des Steuerelements 50 relativ zum Befestigungsteil 70 bewegbar.

Um Material einzusparen, weist das Befestigungsteil 70 zumindest eine, im vorliegenden Fall mehrere Aussparungen 82, 84, 86, 88 auf. Das Steuerelement 50 ist weiterhin gleichzeitig besonders stabil und kostengünstig fertigbar, wenn - wie im vorliegenden Fall - das Befestigungsteil 70 und/oder das Einführteil 72 aus Zinkdruckguss gefertigt ist/sind.

Fig. 7a zeigt das Steuerelement 50 in der Einführstellung. In dieser Einführstellung ist der Steuerzapfen 48 (siehe Fig. 4a) in die Einführkulisse 52 ein und ausführbar. Das Steuerelement 50 dient somit in der Einführstellung zur Freigabe des Steuerzapfens 48 (siehe Fig. 4a), sodass der Flügel 12 (siehe Fig. 1) verschoben werden kann. Weiterhin steht die Einführkulisse 52 zur Aufnahme des Steuerzapfens 48 (siehe Fig. 4a) bereit, wenn der Flügel 12 (siehe Fig. 1) zugeschoben wird. Beim Zuschieben stößt der Steuerzapfen 48 (siehe Fig. 4a) dabei zunächst nicht an einer Seitenwand 90 der Einführkulisse 52, sondern an einer Anschlagfläche 92 des Befestigungsteils 70 an. Der beim Auftreffen des Steuerzapfens 48 (siehe Fig. 4a) auf das Steuerelement 50 übertragene Stoß kann dadurch unmittelbar über das Befestigungsteil 70 in den festen Rahmen 16 (siehe Fig. 1) abgeleitet werden.

Fig. 7b zeigt das Steuerelement 50 in der Kippstellung. Aus einem Vergleich von Fig. 7a (Einführstellung) mit Fig. 7b (Kippstellung) wird ersichtlich, dass das Einführteil 72 einen ersten Vorsprung 94 aufweist, der in der Kippstellung an einem ersten Anschlag 96 des Befestigungsteils 70 anschlägt. Ein zweiter Vorsprung 98 schlägt in der Kippstellung an einem zweiten Anschlag 100 des Befestigungsteils 70 an.

In der gezeigten Kippstellung ist der Steuerzapfen 48 in einer senkrecht zur Hauptebene des festen Rahmens 16 (siehe Fig. 1) verlaufenden (strichpunktiert dargestellten) Ebene 102 in der Einführkulisse 52 gefangen.

Fig. 8a zeigt einen Längsschnitt durch das Steuerelement 50 entlang der Ebene 102 (siehe Fig. 7b), wobei sich das Steuerelement 50 - wie in Fig. 7a gezeigt - in der Einführstellung befindet. Aus Fig. 8a wird ersichtlich, dass das Befestigungsteil 70 eine Führungsaufnahme 104 aufweist, in die ein Führungsvorsprung 106 des Einführteils 72 eingeführt ist. Das Einführteil 72 wird dadurch besonders definiert am Befestigungsteil 70 geführt.

Das Steuerelement 50 weist weiterhin eine Rastvorrichtung 108 auf. Die Rastvorrichtung 108 weist das Rastelement 74, die Feder 76, eine erste Rastausnehmung 110 sowie eine zweite Rastausnehmung 112 auf. In der in Fig. 8a gezeigten Einführstellung wird das Rastelement 74 teilweise von der ersten Rastausnehmung 110 aufgenommen, um das Einführteil 72 definiert in der Einführstellung zu halten.

Fig. 8b zeigt einen Längsschnitt des Steuerelements 50 in der Kippstellung (vgl. Fig. 7b). In der Kippstellung wird das Rastelement 74 teilweise von der zweiten Rastausnehmung 112 aufgenommen, um das Einführteil 72, den Rastzapfen 48 (siehe Fig. 4a) und somit letztlich den Flügel 12 (siehe Fig. 1) in der Kippstellung zu halten. Der Flügel 12 (siehe Fig. 1) kann dadurch nicht durch einen Luftzug aus der Kippstellung zugeschlagen werden.

Zusammenfassend betrifft die Erfindung eine Beschlaganordnung eines schieb- und kippöffenbaren Fensters, einer schieb- und kippöffenbaren Tür oder dergleichen, mit einem Steuerelement, insbesondere einem Steuerklotz. Das Steuerelement weist ein Einführteil in Form eines Schlittens und ein Befestigungsteil in Form einer Schlittenaufnahme auf. Das Einführteil weist eine Einführkulisse in Form einer Nut auf, um einen Steuerzapfen der Beschlaganordnung aufzunehmen. In einer Einführstellung ist die Einführkulisse parallel zu ihrem Nutgrund einenends geöffnet. Das Einführteil ist bis in eine Kippstellung in das Befestigungsteil einschiebbar. In der Kippstellung ist die Einführkulisse parallel zu ihrem Nutgrund durch das Befestigungsteil geschlossen, um den Steuerzapfen am Steuerelement zu halten.

## Patentansprüche

1. Beschlaganordnung (14), die zur Befestigung eines schieb- und kippbaren Flügels (12) in einem festen Rahmen (16) eines Fensters (10), einer Tür oder dergleichen ausgebildet ist, mit einem Steuerelement (50), wobei das Steuerelement (50) eine Einführkulisse (52) zur Aufnahme eines Steuerzapfens (48) der Beschlaganordnung (14) aufweist,
**dadurch gekennzeichnet,**
**dass** das Steuerelement (50) ein Befestigungsteil (70) zur Befestigung des Steuerelements (50) am festen Rahmen (16) und ein Einführteil (72) mit der Einführkulisse (52) aufweist, wobei das Einführteil (72) relativ zum Befestigungsteil (70) zwischen einer Einführstellung, in der der Steuerzapfen (48) in die Einführkulisse (52) ein- und ausfahren kann, und einer Kippstellung, in der der Steuerzapfen (48) am Steuerelement (50) gehalten wird, bewegbar angeordnet oder ausgebildet ist, wobei das Einführteil (72) bis in die Kippstellung in das Befestigungsteil (70) einschiebbar ist, wobei die Beschlaganordnung (14) eine Ausstellschere (38) zur Verbindung des schieb- und kippbaren Flügels (12) mit einem festen Rahmen (16) des Fensters (10), der Tür oder dergleichen aufweist, wobei die Ausstellschere (38) den Steuerzapfen (48) aufweist, der in die Einführkulisse (52) des Einführteils (72) einführbar ist.

2. Beschlaganordnung nach Anspruch 1, bei der das Einführteil (72) in Längsrichtung des Steuerelements (50) bewegbar zum Befestigungsteil (70) angeordnet oder ausgebildet ist.

3. Beschlaganordnung nach Anspruch 1 oder 2, bei der das Steuerelement (50) eine reversibel lösbare Rastvorrichtung (108) aufweist, um das Einführteil (72) reversibel lösbar in der Einführstellung zu arretieren.

4. Beschlaganordnung nach einem der vorhergehenden Ansprüche, bei der das Steuerelement (50) eine reversibel lösbare Rastvorrichtung (108) aufweist, um das Einführteil (72) reversibel lösbar in der Kippstellung zu arretieren.

5. Beschlaganordnung nach einem der vorhergehenden Ansprüche, bei der das Einführteil (72) eine reversibel lösbare Rastvorrichtung (108) aufweist, um das Einführteil (72) reversibel lösbar in der Einführstellung zu arretieren, wenn sich das Einführteil (72) in der Einführstellung befindet und reversibel lösbar in der Kippstellung zu arretieren, wenn sich das Einführteil (72) in der Kippstellung befindet.

6. Beschlaganordnung nach einem der Ansprüche 3 bis 5, bei der die Rastvorrichtung (108) ein durch ein Federelement (76) der Rastvorrichtung (108) mit Federkraft beaufschlagtes Rastelement (74) und zumindest eine Rastausnehmung (110, 112) zur zumindest teilweisen Aufnahme des Rastelements (74) aufweist.

7. Beschlaganordnung nach einem der vorhergehenden Ansprüche, bei der das Befestigungsteil (70) eine Anschlagfläche (92) für den Steuerzapfen (48) aufweist, wobei die Anschlagfläche (92) durch eine Seitenwand (90) der Einführkulisse (52) fortgesetzt wird.

8. Beschlaganordnung nach einem der vorhergehenden Ansprüche, bei der das Steuerelement (50) eine Führungskulisse (80) zur Führung des Einführteils (72) relativ zum Befestigungsteil (70) aufweist.

9. Fenster (10), Tür oder dergleichen mit einem schieb- und kippbaren Flügel (12) und einer Beschlaganordnung (14) nach einem der vorhergehenden Ansprüche.

## Claims

1. Fitting arrangement (14) which is constructed to secure a slidable and/or tiltable leaf (12) in a fixed frame (16) of a window (10), a door or the like, having a control element (50), wherein the control element (50) has a slotted introduction member (52) for receiving a control pin (48) of the fitting arrangement (14),
**characterised in that**
the control element (50) has a securing portion (70) for securing the control element (50) to the fixed frame (16) and an introduction portion (72) with the slotted introduction member (52), wherein the introduction portion (72) is arranged or constructed to be able to be moved relative to the securing portion (70) between an introduction position, in which the control pin (48) can be introduced into and retracted from the slotted introduction member (52), and a tilting position, in which the control pin (48) is retained on the control element (50), wherein the introduction portion (72) can be pushed into the securing portion (70) until reaching the tiling position, wherein the fitting arrangement (14) has a scissors stay (38) for connecting the slidable and tiltable leaf (12) to a fixed frame (16) of the window (10), the door or the like, wherein the scissors stay (38) has the control pin (48) which can be introduced into the slotted introduction member (52) of the introduction portion (72).

2. Fitting arrangement according to claim 1, wherein the introduction portion (72) is arranged or constructed so as to be able to be moved relative to the securing portion (70) in the longitudinal direction of the control element (50).

3. Fitting arrangement according to claim 1 or 2, wherein the control element (50) has a reversibly releasable locking device (108) in order to lock the introduction portion (72) in a reversibly releasable manner in the introduction position.

4. Fitting arrangement according to any one of the preceding claims, wherein the control element (50) has a reversibly releasable locking device (108) in order to lock the introduction portion (72) in a reversibly releasable manner in the tilting position.

5. Fitting arrangement according to any one of the preceding claims, wherein the introduction portion (72) has a reversibly releasable locking device (108) in order to lock the introduction portion (72) in a reversibly releasable manner in the introduction position when the introduction portion (72) is in the introduction position and to lock it in a reversibly releasable manner in the tilting position when the introduction portion (72) is in the titling position.

6. Fitting arrangement according to any one of claims 3 to 5, wherein the locking device (108) has a locking element (74) which is acted on with resilient force by means of a resilient element (76) of the locking device (108) and at least one locking recess (110, 112) for at least partially receiving the locking element (74).

7. Fitting arrangement according to any one of the preceding claims, wherein the securing portion (70) has a stop face (92) for the control pin (48), wherein the stop face (92) is continued by a side wall (90) of the slotted introduction member (52).

8. Fitting arrangement according to any one of the preceding claims, wherein the control element (50) has a slotted guiding member (80) for guiding the introduction portion (72) relative to the securing portion (70).

9. Window (10), door or the like having a slidable and tiltable leaf (12) and a fitting arrangement (14) according to any one of the preceding claims.

## Revendications

1. Agencement de ferrure (14), qui est configuré pour la fixation d'un battant coulissant et basculant (12) dans un cadre fixe (16) d'une fenêtre (10), d'une porte ou analogue, muni d'un élément de commande (50), l'élément de commande (50) comprenant un coulisseau d'introduction (52) pour la réception d'un tenon de commande (48) de l'agencement de ferrure (14),
**caractérisé en ce que**
l'élément de commande (50) comprend une partie de fixation (70) pour la fixation de l'élément de commande (50) sur le cadre fixe (16) et une partie d'introduction (72) munie du coulisseau d'introduction (52), la partie d'introduction (72) étant agencée ou configurée pour pouvoir être déplacée relativement à la partie de fixation (70) entre une position d'introduction, dans laquelle le tenon de commande (48) peut entrer dans et sortir du coulisseau d'introduction (52), et une position de basculement, dans laquelle le tenon de commande (48) est maintenu sur l'élément de commande (50), la partie d'introduction (72) pouvant être insérée dans la partie de fixation (70) jusque dans la position de basculement, l'agencement de ferrure (14) comprenant un compas de projection (38) pour la liaison du battant coulissant et basculant (12) à un cadre fixe (16) de la fenêtre (10), de la porte ou analogue, le compas de projection (38) comprenant le tenon de commande (48), qui peut être introduit dans le coulisseau d'introduction (52) de la partie d'introduction (72).

2. Agencement de ferrure selon la revendication 1, dans lequel la partie d'introduction (72) est agencée ou configurée pour pouvoir être déplacée dans la direction longitudinale de l'élément de commande (50) par rapport à la partie de fixation (70).

3. Agencement de ferrure selon la revendication 1 ou 2, dans lequel l'élément de commande (50) comprend un dispositif d'encliquetage (108) réversiblement amovible, afin de bloquer de manière réversiblement amovible la partie d'introduction (72) dans la position d'introduction.

4. Agencement de ferrure selon l'une quelconque des revendications précédentes, dans lequel l'élément de commande (50) comprend un dispositif d'encliquetage (108) réversiblement amovible, afin de bloquer de manière réversiblement amovible la partie d'introduction (72) dans la position de basculement.

5. Agencement de ferrure selon l'une quelconque des revendications précédentes, dans lequel la partie d'introduction (72) comprend un dispositif d'encliquetage (108) réversiblement amovible, afin de bloquer de manière réversiblement amovible la partie d'introduction (72) dans la position d'introduction lorsque la partie d'introduction (72) se trouve dans la position d'introduction et de la bloquer de manière réversiblement amovible dans la position de basculement lorsque la partie d'introduction (72) se trouve dans la position de basculement.

6. Agencement de ferrure selon l'une quelconque des revendications 3 à 5, dans lequel le dispositif d'encliquetage (108) comprend un élément d'encliquetage (74) sollicité avec une force de ressort par un élément ressort (76) du dispositif d'encliquetage (108) et au moins un évidement d'encliquetage (110, 112) pour la réception au moins partielle de l'élément d'encliquetage (74).

7. Agencement de ferrure selon l'une quelconque des revendications précédentes, dans lequel la partie de fixation (70) comprend une surface de butée (92) pour le tenon de commande (48), la surface de butée (92) étant poursuivie par une paroi latérale (90) du coulisseau d'introduction (52).

8. Agencement de ferrure selon l'une quelconque des revendications précédentes, dans lequel l'élément de commande (50) comprend un coulisseau de guidage (80) pour le guidage de la partie d'introduction (72) relativement à la partie de fixation (70).

9. Fenêtre (10), porte ou analogue munie d'un battant coulisseau et basculant (12) et d'un agencement de ferrure (14) selon l'une quelconque des revendications précédentes.
